# EUROPÄISCHE PATENTANMELDUNG

(11) **EP 1 336 585 A1**
(43) Veröffentlichungstag der Anmeldung: **20.08.2003**
(21) Anmeldenummer: 02405123.7
(22) Anmeldetag: 18.02.2002
(51) Int. Cl.: B66B 11/00

(54) **Abstützung einer Antriebseinheit für einen Aufzug**

(71) Anmelder: INVENTIO AG, CH-6052 Hergiswil (CH)
(72) Erfinder: Cholinski, Andrzej, 6030 Ebikon (CH); Küttel, Heinrich, 6353 Weggis (CH)

(57) **Zusammenfassung**

Bei dieser Abstützung sind vier gleiche, in der Höhe verstellbaren Lager (8) vorgesehen, welche Lager (8) die Kräfte einer Antriebseinheit auf ein Fundament (8.8) leiten, die Antriebseinheit erdbebensicher befestigen und vom Fundament (8.8) körperschallmässig trennen. Über eine im Maschinenrahmen (7) eingeschraubte Einstellhülse (8.1) kann die Antriebseinheit mittels eines Wellenschlüssels in der Höhe nivelliert werden. Die unter die Einstellhülse (8.1) aufgesteckte Fussplatte (8.2) überträgt vertikale Kräfte von der Einstellhülse (8.1) auf ein Dämpfungselement (8.3). Horizontale Kräfte werden von der Einstellhülse (8.1) über ein Rohr (8.5) einer Grundplatte (8.4) und von dieser auf eine Ankerschraube (8.7) übertragen, die auch ein Abheben der Antriebseinheit nach oben verhindert.

## Beschreibung

Die Erfindung betrifft eine Abstützung einer Antriebseinheit für einen Aufzug, wobei mehrere Lager die durch die Antriebseinheit verursachten Kräfte auf ein Fundament übertragen und die Antriebseinheit körperschallmässig vom Fundament trennen.

Aus der Auslegeschrift DE 24 41 882 ist ein elastisches Lager für einen Rahmen einer Aufzugsmaschine bekannt geworden, das aus einem mit horizontal verlaufenden Durchbrechungen versehenen Gummikörper besteht und mit einer Tragfläche auf der Unterlage und mit der entgegengesetzten Tragfläche unter dem getragenen Rahmen angeordnet und mittels einer Klemmmverbindung befestigt ist. Der Gummikörper liegt mit seiner unteren Tragfläche auf einer Tragschiene und auf der oberen Tragfläche ist der Rahmen aufgelegt. Der Gummikörper ist mittels einer Schraube mit dem Rahmen verbunden. In den Seitenteilen des Gummikörpers sind Durchbrechungen vorgesehen, die einen grossen Federweg bei ausreichender horizontaler Stabilität gewährleisten.

Ein Nachteil der bekannten Einrichtung liegt darin, dass die Aufzugsmaschine zum Ausrichten in der Höhe angehoben werden muss und mit Schichtblechen unterlegt werden muss. Ausserdem ist die Auf zugsmaschine mit dem Lager nicht erdbebensicher gelagert.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und ein Lager für eine Antriebseinheit eines Aufzuges zu schaffen, das die vor Ort Einstellarbeiten vereinfacht.

Die durch die Erfindung erreichten Vorteile sind im wesentlichen darin zu sehen, dass mit der Vereinheitlichung der Lager die Stückzahl der herzustellenden Lager vergrössert und somit die Herstellungskosten verkleinert werden kann. Die Lager werden fabrikseitig kostengünstig montiert, eine aufwendige baustellenseitige Montage erübrigt sich. Die fabrikseitige Montage der Lager hat zudem den Vorteil, dass die empfindlichen Wellenlager der Antriebseinheit gegen schädliche, beim Transport der Antriebseinheit zur Baustelle entstehende Krafteinwirkungen geschützt sind. Auf der Baustelle kann die Antriebseinheit mittels eines Schlüssels ohne weitere Hilfsmittel einfach in der Höhe nivelliert werden. Mit dem erfindungsgemässen Lager können auch durch Erdbeben verursachte Kräfte auf das Lagerfundament übertragen werden.

Anhand der beiliegenden Figuren wird die vorliegende Erfindung näher erläutert.

Es zeigen:
Fig. 1
   eine Abstützung einer Antriebseinheit mittels Lagern,
Fig. 2
   von einem Fundament getragene Lager,
Fig. 3
   Einzelheiten eines Lagers,
Fig. 4a
   ein zusammengebautes Lager und
Fig. 4b
   eine explodierte Darstellung des Lagers.

Fig. 1 zeigt die fertig zusammengebaute Antriebseinheit, im wesentlichen bestehend aus einem Motor 1, einem als Lagerschild dienender Motorständer 2, einem als Lagerschild dienender Lagerbock 5, einer Treibscheibe 15 und einem Maschinenrahmen 7 mit Gegenrollenträger 9. Über die Treibscheibe 15 sind nicht dargestellte Seile geführt, die einenends mit einer Aufzugskabine verbunden sind und die anderenends mit einem Gegengewicht verbunden sind. Der Stator des Elektromotors 1 ist mittels eines Flansches mit dem Motorständer 2 verschraubt. Der Rotor des Elektromotors 1 sitzt auf einem freien Ende einer die Treibscheibe 15 tragenden Welle, die am Lagerbock 5 und am Motorständer 2 gelagert ist. Das freie Wellenende überragt den Motorständer 2. Die durch einen Ausbruch in einer Seilschutzverschalung 3 sichtbare Treibscheibe 4 ist mittels der Welle am Motorständer 2 und am Lagerbock 5 gelagert. Eine Bremse 6 ist im inneren Bereich des Motorständers 2 angeordnet und mit der Verschalung 3 abgedeckt. Je nach Aufbau der Antriebseinheit kann die Bremse 6 auch im inneren Bereich des Lagerbockes 5 angeordnet sein.

Der Motorständer 2 und der Lagerbock 5 sind am Maschinenrahmen 7 angeordnet, welcher an seinen Ecken je ein einstellbares Lager 8 aufweist. Der Gegenrollenträger 9 ist an der Unterseite des Maschinenrahmens 7 angeordnet.

Alle elektrischen Anschlüsse der Antriebseinheit befinden sich in einem Klemmenkasten 10. Die Treibscheibe 15 ist nach dem Öffnen eines Schiebedeckels 47 von aussen zugänglich.

Der konstruktive Aufbau des Lagers 8 ist in den Fig. 3, 4a und 4b näher erläutert, wobei in Fig. 4a ein zusammengebautes Lager 8 und in Fig. 4b eine explodierte Darstellung des Lagers 8 zu sehen ist. Fig. 3 zeigt Einzelheiten des Lagers 8 und Fig. 2 die von einem Fundament getragenen Lager 8.

Die Antriebseinheit ist beispielsweise auf vier gleichen, in der Höhe verstellbaren Lagern 8 abgestützt, welche Lager 8 die Kräfte der Antriebseinheit auf das Fundament 8.8 leiten, die Antriebseinheit erdbebensicher befestigen und vom Fundament 8.8 körperschallmässig trennen.

Über die im Maschinenrahmen 7 eingeschraubte Einstellhülse 8.1 kann die Antriebseinheit mittels eines Wellenschlüssels 8.9 in der Höhe nivelliert und mit der in der Fussplatte 8.2 eingeschraubten Madenschraube 8.12 gegen Losdrehen gesichert werden. Die unter die Einstellhülse 8.1 aufgesteckte Fussplatte 8.2 überträgt vertikale Kräfte der Antriebseinheit und vertikale Erdbebenkräfte von der Einstellhülse 8.1 auf das Dämpfungselement 8.3 und horizontale Erdbebenkräfte von der Einstellhülse 8.1 über den Dämpfungsring 8.6 auf das Rohr 8.5 der Grundplatte 8.4. Diese Horizontalkräfte werden wiederum vom Rohr 8.5 der Grundplatte 8.4 auf die Ankerschraube 8.7 übertragen. Um ein Abheben der Antriebseinheit vertikal nach oben zu verhindern, wird das Lager 8 über die im Fundament 8.8 eingeklebte Ankerschraube 8.7 mittels Muttern 8.9, Unterlagsscheibe 8.10 und Gummiring 8.11 mit dem Fundament 8.8 verspannt.

## Patentansprüche

1. Abstützung einer Antriebseinheit für einen Aufzug, wobei mehrere Lager die durch die Antriebseinheit verursachten Kräfte auf ein Fundament übertragen und die Antriebseinheit körperschallmässig vom Fundament trennen,
**dadurch gekennzeichnet,**
**dass** mindestens ein höhenverstellbares Lager (8) vorgesehen ist, das die Höhennivellierung der Antriebseinheit ermöglicht.

2. Abstützung nach Anspruch 1,
**dadurch gekennzeichnet,**
**dass** das Lager (8) zur Übertragung von vertikalen und horizontalen Kräften auf das Fundament (8.8) vorgesehen ist.

3. Abstützung nach den Ansprüchen 1 oder 2,
**dadurch gekennzeichnet,**
**dass** das Lager (8) eine Einstellhülse (8.1) aufweist, die einenends mit einem Rahmen (7) der Antriebseinheit und anderenends mit einer Fussplatte (8.2) verbunden ist, wobei die Fussplatte (8.2) vertikale Kräfte auf ein Dämpfungselement (8.3) überträgt.

4. Abstützung nach einem der vorhergehenden Ansprüche,
**dadurch gekennzeichnet,**
**dass** das Lager (8) eine das Dämpfungselement (8.3) tragende Grundplatte (8.4) mit einem Rohr (8.5) aufweist, wobei horizontale Kräfte von der Einstellhülse (8.1) auf das Rohr (8.5) und von diesem auf eine mit dem Fundament (8.8) verbundene Ankerschraube (8.7) übertragbar sind.

5. Abstützung nach einem der vorhergehenden Ansprüche,
**dadurch gekennzeichnet,**
**dass** die Einstellhülse (8.1) mittels der durch das Rohr (8.5) führenden Ankerschraube (8.7) am freien Ende mit dem Fundament (8.8) verspannbar ist, wobei ein Abheben der Antriebseinheit verhindert wird.
